# FASCICULE DE BREVET EUROPEEN

(11) **EP 0 084 335 B1**
(45) Date de publication et mention de la délivrance du brevet: **14.08.1985**
(21) Numéro de dépôt: 83100114.4
(22) Date de dépôt: 08.01.1983
(51) Int. Cl.: B22D 11/06

(54) **Dispositif d'hypertrempe sur bande d'un métal ou d'un alliage métallique liquide**
Vorrichtung zum schnellen Abschrecken eines flüssigen Metalles oder einer Metallegierung auf einem Band
Apparatus for quenching molten metal or an alloy on a belt

(30) Priorité: 18.01.1982 FR 8200664
(43) Date de publication de la demande: 27.07.1983
(73) Titulaire: PONT-A-MOUSSON S.A., 54017 Nancy (FR)
(72) Inventeur: Fournier, Pascal, F-54000 Nancy (FR); Peraud, Jean-Claude, F-94520 Perigny sur Yerres (FR)
(74) Mandataire: Puit, Thierry

## Description

La présente invention concerne la technique d'hypertrempe, sur bande, selon laquelle un jet liquide du produit à hypertremper- métal ou alliage -est projeté sur une bande mobile, généralement métallique, défilant à grande vitesse, au contact de laquelle ce jet est soumis à un refroidissement très brutal (1 O⁶° C/s), et amené à l'état de ruban mince.

Pour que l'opération puisse se dérouler en continu, il convient d'assurer constamment l'élimination de la chaleur cédée à la bande mobile par le produit à traiter. Sans précaution spéciale, en effet, cet apport de chaleur provoque un rapide échauffement de la bande, au détriment de la qualité du produit obtenu, et entraîne très rapidement l'arrêt de la production, par collage du ruban sur la bande.

Divers procédés ont déjà été proposés pour effectuer le refroidissement de la bande, et le brevet US-A-4221257 en illustre un. Plus particulièrement, certains procédés utilisent des fluides froids injectés sur la bande, par exemple au moyen de caissons à coussins gazeux à effet Coanda.

Ces procédés nécessitent cependant des dispositifs de grand encombrement, dès que les débits de produits à hypertremper deviennent importants.

Pour éviter cet inconvénient, la présente invention fait appel à la projection de liquide pulvérisé en fines gouttelettes sur la bande mobile, ce liquide étant avantageusement de l'eau.

La présente invention a par conséquent pour objet un dispositif pour l'hypertrempe d'un métal ou d'un alliage métallique selon le préambule de la revendication 1 qui est caractérisé en ce que lesdits moyens de pulvérisation sont dirigés vers la face de la bande opposée à celle sur laquelle est projeté le métal ou l'alliage à l'état liquide, et qu'il comprend en outre, au niveau de la zone où est effectuée la pulvérisation, un caisson apte à produire un coussin gazeux à effet Coanda, et, en aval desdits moyens de pulvérisation, des moyens d'évacuation du liquide pulvérisé excédentaire, ledit caisson s'étendant au moins jusqu'à la zone desdits moyens d'évacuation.

Cette technique, bien connue dans d'autres domaines, exige, dans le cas considéré, l'observation d'un certain nombre de précautions.

En effet, les essais effectués par les inventeurs ont montré que, si la surface de la bande mobile qui se présente sous le jet liquide chaud porte des traces d'eau, celle-ci se vaporise au contact du jet, donnant lieu à un phénomène de caléfaction, qui perturbe le contact entre produit et bande et, par conséquent, la formation du ruban hypertrempé. Or on a constaté aussi que, si la surface de la bande a été mouillée, lors de la pulvérisation visant à son refroidissement, il est très difficile de la sécher avant qu'elle ne se présente à nouveau sous le jet liquide chaud, c'est-à-dire en un temps très court (par exemple de l'ordre du dixième de seconde pour une bande de 4 m de longueur entraînée à une vitesse d'environ 30 m/s). De plus, cette même surface doit évidemment être maintenue protégée au maximum contre l'oxydation pour conserver ses qualités dans le processus d'hyper- trempe.

Selon l'invention, on effectue donc la pulvérisation d'eau sur la face de la bande opposée à celle sur laquelle on réalise le contact avec le produit à traiter.

Il est d'ailleurs possible de régler le débit du ou des pulvérisateurs de telle manière que la température de la bande ne soit pas abaissée au-dessous de la température d'ébullition du liquide pulvérisé (100° C dans le cas de l'eau), et donc que la bande ne soit pas «mouillée», les raclettes et brosses servant alors essentiellement pendant la phase de réglage, puis jouant seulement un rôle de sécurité.

Enfin, pour l'élimination des dernières traces du liquide de refroidissement, on a également utilisé avec succès une boîte à vide, disposée en aval des autres moyens d'évacuation (raclettes et brosses) et du coussin à effet Coanda sur lequel ceux-ci prennent appui. Cette boîte à vide comporte deux fentes de section très voisine de celle de la bande permettant le passage de celle-ci avec une rentrée d'air très faible.

En outre, avantageusement, l'ensemble de l'installation de refroidissement est disposé à l'intérieur d'une enceinte sous légère dépression, évitant les projections de liquide de refroidissement et les émissions de vapeur vers la zone de coulée.

L'invention fournit ainsi un dispositif permettant un réglage très fin de la température de la bande, qui s'avère être un paramètre particulièrement critique de l'hypertrempe, une température optimale de bande apparaissant pour chaque produit à fabriquer, tous autres paramètres étant maintenus inchangés.

Le dessin schématique annexé illustre uneforme de réalisation d'un dispositif d'hypertrempe conforme à l'invention.

Ce dispositif comprend une bande 1 en acier entraînée à grande vitesse (environ 40 m/s) sur deux poulies 2, 2', dont l'une est motrice, de préférence la poulie aval 2', dans le sens d'avancement du brin supérieur 1 a de la bande, afin de maintenir celui-ci parfaitement tendu. Le ruban hypertrempé 3 est formé sur la face supérieure du brin supérieur 1 a de la bande 1, par projection d'un produit à hypertremper, à partir d'un creuset 4 en un produit réfractaire tel que de la silice comportant un orifice d'éjection 5.

Au voisinage de la zone d'impact dudit produit et, dans le cas du dessin, en regard de la face de la bande opposée audit impact, est disposé un premier caisson à effet Coanda 6 assurant notamment le maintien en position de la bande. Ce caisson présente, contre la bande, une surface plane percée de trous alignés selon l'axe de la bande et régulièrement espacés.

Le dispositif de refroidissement par pulvérisation d'eau proposé par l'invention est disposé, dans la version représentée par le dessin, au niveau du brin inférieur 1 b de la bande.

Ce dispositif comporte, placé en regard de la face inférieure de ce brin, un second caisson 11 à effet Coanda, de géométrie analogue à celle du caisson 6. Les orifices des deux caissons sont alimentés en air comprimé.

Un pulvérisateur 12 d'eau est disposé en regard de la face supérieure du brin inférieur 1 b de la bande, au-dessus du caisson 11 et au voisinage de son extrémité «amont» (par rapport au mouvement de la bande).

Il comporte deux buses concentriques, l'une, centrale, pour l'amenée du liquide à pulvériser, et l'autre, annulaire, pour l'air comprimé.

En aval du pulvérisateur 12 sont disposées deux raclettes 13 en caoutchouc dur, présentant une surface plane contre la bande.

A la place de ces raclettes 13 ou en plus, de préférence en aval, une brosse cylindrique rotative 14, tournant dans le sens de la flèche f, complète l'essorage de la bande.

L'ensemble de ces organes est avantageusement disposé sous une hotte 15 avec aspiration, dont la jupe vient se raccorder sur le plateau du caisson.

Il est avantageux, en outre, de disposer en aval des raclettes 13, de part et d'autre de la bande, des caissons 16 sous dépression, comportant des fentes ou ouïes disposées à proximité immédiate des rives de la bande, de manière à aspirer l'eau évacuée vers les bords de la bande par les raclettes 13.

A titre d'exemple, on décrit ci-après un dispositif de ce type dans lequel la bande 1 a une longueur de 4 m et une section de 13 x 0,8 mm. Cette bande est entraînée par la poulie 2' à une vitesse d'environ 40 m/s.

La surface plane du caisson 6 tournée vers la bande 1 a une longueur de 50 cm et une largeur de 10 cm. Elle est percée de trous d'un diamètre de 1,5 mm, alignés selon l'axe de la bande, avec un espacement de 25 mm. Ces trous sont alimentés en air sous pression avec un débit d'environ 10 m³/h normaux.

Le caisson 11 a une géométrie identique à celle du caisson 6 et est alimenté en air dans les mêmes conditions.

La brosse rotative 14 a un diamètre égal à 100 mm.

Ce dispositif a notamment été utilisé pour fabriquer un ruban_{'}d'un alliage vitreux de formule: Fe₇₅,₆ C" P₈ Crs Siₒ,₄, dans les conditions suivantes:
- débit de l'alliage: 40 kg/h,
- température de l'alliage: environ 1200° C,
- distance du nez du pulvérisateur 12 à la bande 1:2 cm,
- débits d'alimentation du pulvérisateur 12, eau: environ 30 I/h, air comprimé: environ 10 m³/h normaux,
- raclettes 13: première raclette à environ 20 cm du pulvérisateur 12,
- alimentation des caissons 6 et 11 :10 m³/h normaux d'air comprimé pour chaque caisson,
- température de la bande (mesurée par pyrométrie infrarouge) : de préférence comprise entre 60 et 80° C.

Dans de telles conditions, avec une mise en régime très rapide et très stable, il a été possible d'obtenir un ruban d'alliage Fe_{75,6} C_{"} P8 Cr₅ Siₒ,₄ amorphe ou à très faible taux de cristallisation, c'est-à-dire très correctement hypertrempé.

## Revendications

1. Dispositif pour l'hypertrempe d'un métal ou d'un alliage métallique comprenant une bande (1), entraînée à grande vitesse, des moyens (4, 5) de projection en direction de cette bande (1 ) dudit métal ou dudit alliage à l'état liquide et des moyens (12) de pulvérisation d'un liquide de refroidissement en direction de la bande (1), ce dispositif étant caractérisé en ce que lesdits moyens de pulvérisation (12) sont dirigés vers la face de la bande (1 ) opposée à celle sur laquelle est projeté le métal ou l'alliage à l'état liquide, et qu'il comprend en outre, au niveau de la zone où est effectuée la pulvérisation, un caisson (11) apte à produire un coussin gazeux à effet Coanda, et, en aval desdits moyens (12) de pulvérisation, des moyens (13, 14, 16) d'évacuation du liquide pulvérisé excédentaire, ledit caisson (11 ) s'étendant au moins jusqu'à la zone desdits moyens (13,14,16) d'évacuation.

2. Dispositif selon la revendication 1, caractérisé en ce que lesdits moyens (13, 14, 16) d'évacuation du liquide excédentaire sont disposés sous une hotte d'aspiration (15), dont la jupe est raccordée au plateau dudit caisson (11 ) apte à produire un coussin gazeux à effet Coanda.

3. Dispositif selon la revendication 1, caractérisé en ce qu'il comprend, en aval desdits moyens (13,14,16) d'évacuation du liquide excédentaire, une boîte à vide comprenant deux fentes de section très voisine de la bande (1 ) pour le passage de celle-ci.

## Patentansprüche

1. Vorrichtung zum schnellen Abschrecken eines Metalls oder einer Metallegierung mit
- einem mit hoher Geschwindigkeit angetriebenem Band (1),
- Einrichtungen (4,5) zum Spritzen des Metalls oder der Metallegierung im flüssigen Zustand in Richtung auf das Band (1) und
- Einrichtungen (12) zum Versprühen einer Kühlflüssigkeit in Richtung auf das Band, dadurch gekennzeichnet, dass die
- Versprüheinrichtungen (12) auf die der Seite des Bandes, auf die das Metall oder die Metallegierung in flüssigem Zustand gespritzt wird, entgegengesetzte Seite gerichtet sind, durch einen Kasten (11) in dem Bereich, in dem das Versprühen erfolgt, zum Erzeugen eines Coanda-Gaskissens und durch stromab zu den Versprüheinrichtungen (12) angeordneten Mitteln (13, 14, 16) zum Abführen der überschüssigen versprühten Flüssigkeit, wobei sich der Kasten (11) mindestens bis zu dem Bereich erstreckt, indem die Mittel (13, 14, 16) zum Abführen der Flüssigkeit angeordnet sind.

2. Vorrichtung nach Anspruch 1, dadurch gekennzeichnet, dass die Mittel (13,14,16) zum Abführen der überschüssigen Flüssigkeit unter einer Absaughaube (15) angeordnet sind, deren Schurze mit der Decke des das Coanda-Gaskissen erzeugenden Kastens (11) verbunden ist.

3. Vorrichtung nach Anspruch 1, dadurch gekennzeichnet, dass stromab zu den Mitteln (13, 14, 16) zum Abführen der überschüssigen Flüssigkeit ein Unterdruckkasten mit zwei Schlitzen zum Durchlassen des Bandes mit einem Querschnitt, der dem des Bandes (1 ) sehr nahe kommt, angeordnet ist.

## Claims

1. Apparatus for the hypertempering of a metal or a metal alloy comprising a belt (1), driven at high speed, means (4, 5) for throwing the said metal or said alloy in the liquid state in the direction of this belt (1 ) and means (12) for spraying a cooling liquid in the direction of the belt (1), this apparatus being characterised in that the said spray means (12) are directed towards the face of the belt (1 ) opposite that onto which the metal or alloy is thrown in the liquid state and that it also comprises, in the vicinity of the region where the spraying is carried out, a box (11) able to produce a cushion of gas with a Coanda effect, and downstream of the said spray means (12), means (13, 14, 16) for the discharge of the excess sprayed liquid, the said box (11) extending at least as far as the region of the said discharge means (13, 14, 16).

2. Apparatus according to Claim 1, characterised in that the said means (13, 14, 16) for the discharge of the excess liquid are arranged below a suction hood (15) whereof the skirt is connected to the plate of the said box (11) able to produce a cushion of gas with a Coanda effect.

3. Apparatus according to Claim 1, characterised in that it comprises, downstream of the said means (13,14,16) for the discharge of the excess liquid, a vacuum box comprising two slots of section very close to that of the belt (1 ), for the passage of the latter.
